# EUROPÄISCHE PATENTSCHRIFT

(11) **EP 3 553 389 B1**
(45) Veröffentlichungstag und Bekanntmachung des Hinweises auf die Patenterteilung: **28.02.2024**
(21) Anmeldenummer: 19164922.7
(22) Anmeldetag: 25.03.2019
(51) Int. Cl.: F24C 15/20

(54) **KÜCHENANORDNUNG UND VERFAHREN ZUM BETREIBEN EINER KÜCHENANORDNUNG**
KITCHEN ASSEMBLY AND METHOD FOR OPERATING SAME
AGENCEMENT DE CUISINE ET PROCÉDÉ DE FONCTIONNEMENT D'UN AGENCEMENT DE CUISINE

(30) Priorität: 12.04.2018 DE 102018205556
(43) Veröffentlichungstag der Anmeldung: 16.10.2019
(73) Patentinhaber: BSH Hausgeräte GmbH, 81739 München (DE)
(72) Erfinder: Jung, Christian, 82024 Taufkirchen (DE); Maurer, Eugen, 75239 Eisingen (DE); Methner, Lukas, 82031 Grünwald (DE); Oberhomburg, Martin, 75015 Bretten (DE); Schabinger, Stefan, 75015 Bretten (DE); Schultz, Martin, 67354 Römerberg (DE); Wolters, Michael, 75015 Bretten (DE)

(56) Entgegenhaltungen:
- EP-A1- 2 594 852
- WO-A2-2004/090425

## Beschreibung

Die vorliegende Erfindung bezieht sich auf eine Küchenanordnung mit Kochfeld und Dunstabzugsvorrichtung und auf ein Verfahren zum Betreiben einer Küchenanordnung.

Zum Reinigen von Dünsten und Wrasen, die beim Kochen entstehen, ist es bekannt Dunstabzugsvorrichtungen zu verwenden, die die Dünste und Wrasen absaugen. Neben Dunstabzugshauben, die oberhalb eines Kochfeldes, beispielsweise an einer Raumdecke oder Raumwand montiert sind, gibt es auch Dunstabzugsvorrichtungen, die in oder benachbart zu dem Kochfeld montiert sind. Diese Dunstabzugsvorrichtungen werden auch als Tischlüfter oder Muldenlüfter bezeichnet. Die Dunstabzugsvorrichtung weist in diesem Fall eine Ansaugöffnung auf, die entweder in der Ebene des Kochfeldes oder in der Nähe der Ebene des Kochfeldes zu dieser nach oben versetzt liegt. Bei dieser Art von Dunstabzugsvorrichtungen wird der aufsteigende Wrasen entgegen dem physikalischen Auftrieb nach unten oder seitlich eingesaugt.

Um ein zuverlässiges Ansaugen von Dünsten und Wrasen, die auf dem Kochfeld entstehen, zu gewährleisten, muss das Gebläse der Dunstabzugsvorrichtung, das auch als Lüfter bezeichnet werden kann, mit hoher Leistung betrieben werden. Insbesondere sind hohe Luftgeschwindigkeiten beziehungsweise Ansaugleistungen notwendig. Durch die hohe Leistung und den dadurch erzeugten Unterdruck muss der Abstand zwischen dem Entstehungsort des Wrasens und der Ansaugöffnung überbrückt werden. Durch den Betrieb des Gebläses bei hoher Leistungsstufe kommt es aber zu einer erhöhten Geräuschentwicklung. Zudem kann der Luftstrom, der durch die Dunstabzugsvorrichtung erzeugt wird, von Quereinflüssen, wie beispielsweise einem offenen Fenster oder der Bewegung des Benutzers des Kochfeldes beeinflusst werden und das zuverlässige Absaugen von Dünsten und Wrasen beeinträchtigen.

Um diese Nachteile zu beheben, ist es bekannt Zuluft zu verwenden, die eine Art Luftvorhang bildet. In der EP 2 594 852 A1 und der WO 2004 090 425 A2 sind solche Absaugvorrichtungen beschrieben. Zudem ist beispielsweise in der DE 10 2008 050 723 A1 eine Kochvorrichtung mit Spül-Luftzuführung und Spül-Luftabsaugung beschrieben.

Diese Kochvorrichtung weist zwei, drei, vier, fünf oder mehreren Kochzonen auf, welche eine Kochfeld-Einheit bilden, wobei jeweils zwischen zwei Kochzonen und/oder in den äußeren seitlichen und/oder rückwärtigen und/oder frontwärtigen Randbereichen der Kochfeld-Einheit jeweils eine oder mehrere Einrichtungen zur Absaugung von Kochdünsten in vertikal nach unten gerichteter Richtung vorgesehen sind und wobei in dem oder den der Einrichtung zur Absaugung von Kochdünsten gegenüberliegenden, äußeren seitlichen und/oder rückwärtigen und/oder frontwärtigen Randbereichen der Kochfeld-Einheit jeweils eine oder mehrere Einrichtungen zur Zufuhr von Luft als Spülmedium vorgesehen sind.

Ein Nachteil dieser Kochvorrichtung besteht darin, dass diese einen aufwändigen Aufbau aufweist.

Aufgabe der vorliegenden Erfindung ist es daher eine Lösung zu schaffen, mit der bei einfachem Aufbau Wrasen und Dünste zuverlässig abgesaugt werden können.

Der Erfindung liegt die Erkenntnis zugrunde, dass diese Aufgabe gelöst werden kann, indem Zuluft zumindest bereichsweise entgegen der Ansaugrichtung der Dunstabzugsvorrichtung ausgegeben wird.

Gemäß einem ersten Aspekt bezieht sich die Erfindung daher auf eine Küchenanordnung umfassend ein Kochfeld mit mindestens einer Kochzone und eine Dunstabzugsvorrichtung, die ein Gebläse und ein Dunstabzugsgehäuse mit einer Ansaugöffnung zum Ansaugen von Luft von dem Kochfeld, über die Luft in die Dunstabzugsvorrichtung eintritt, umfasst, wobei die Ansaugöffnung in der Oberseite des Dunstabzugsgehäuses liegt, das Gebläse zu der Ansaugöffnung nach unten versetzt angeordnet ist und die Ansaugöffnung mit zumindest einer Ansaugseite, über die Luft in einer Ansaugrichtung in die Ansaugöffnung ansaugt wird, zu zumindest einer Kochzone des Kochfeldes benachbart ist, wobei die Ansaugrichtung in senkrechter Draufsicht auf das Kochfeld senkrecht zu der Ansaugseite der Ansaugöffnung gerichtet ist. Die Küchenanordnung ist dadurch gekennzeichnet, dass die Dunstabzugsvorrichtung mindestens eine Zuluftvorrichtung mit zumindest einem Ausgabeelement, in dem zumindest eine Zuluftöffnung eingebracht ist, aufweist, dass das mindestens eine Ausgabeelement in der Ansaugöffnung und in der Nähe der Ansaugseite der Ansaugöffnung liegt, oder außerhalb der Ansaugöffnung aber zu dieser benachbart, bei einer länglichen Ansaugöffnung zu einem der Längsenden der Ansaugöffnung benachbart, alternativ vor der Ansaugseite liegt, dass das Ausgabeelement zumindest zeitweise zur Ausgabe von Zuluft über die mindestens eine Zuluftöffnung entgegen der Ansaugrichtung und tangential auf mindestens eine aktive Kochzone ausgerichtet ist.

Die Küchenanordnung umfasst erfindungsgemäß ein Kochfeld und eine Dunstabzugsvorrichtung. Die Kochanordnung kann insbesondere in einer Arbeitsplatte, die beispielsweise die Oberseite eines Küchenunterschrankes darstellt, montiert sein. Das Kochfeld umfasst mindestens eine Kochzone. Als Kochzone wird der Bereich des Kochfeldes bezeichnet, in dem ein Gargefäß, wie beispielsweise ein Topf, das auf das Kochfeld aufgesetzt ist, durch das Kochfeld erwärmt wird. Die Kochzonen können insbesondere durch die Heizelemente, die in dem Kochfeld integriert sind, definiert sein. Beispielsweise können die Kochfelder jeweils durch eine Heizspule oder ein Induktionsmodul definiert sein. Bei einem Induktionsmodul, das sich über das gesamte Kochfeld erstreckt, wird als Kochzone der Bereich des Kochfeldes bezeichnet, in dem durch das Aufsetzen des Gargefäßes tatsächlich ein Erwärmen des Gargefäßes erfolgt.

Eine Kochzone, auf der ein Gargefäß steht und die dieses Gargefäß erwärmt, wird im Folgenden als aktive Kochzone bezeichnet.

Die Dunstabzugsvorrichtung umfasst gemäß der vorliegenden Erfindung ein Gebläse und ein Dunstabzugsgehäuse. Das Gebläse kann in dem Dunstabzugsgehäuse oder in einem damit verbundenen Gehäuse oder Raum angeordnet sein. Das Gebläse, das auch als Lüfter bezeichnet werden kann, dient dazu einen Unterdruck zu erzeugen, durch den Luft in die Dunstabzugsvorrichtung und insbesondere das Dunstabzugsgehäuse eingesaugt werden kann. Das Dunstabzugsgehäuse weist erfindungsgemäß zumindest eine Ansaugöffnung zum Ansaugen von Luft von dem Kochfeld auf. Die Ansaugöffnung weist vorzugsweise eine längliche Form auf. Als Ansaugöffnung wird die Öffnung bezeichnet, in die Luft, die durch den vom Gebläse erzeugten Unterdruck angesaugt wird, eingesaugt wird und damit in die Dunstabzugsvorrichtung eintritt. Das Gebläse ist erfindungsgemäß zu der Ansaugöffnung nach unten versetzt angeordnet. Dies bedeutet, dass Luft nach unten abgesaugt wird. Die Ansaugöffnung liegt erfindungsgemäß in der Oberseite des Dunstabzugsgehäuses. Diese Dunstabzugsvorrichtung wird auch als Muldenlüfter bezeichnet.

Die Ansaugöffnung weist zumindest eine Ansaugseite auf. Als Ansaugseite wird die Seite bezeichnet, über die Luft in einer Ansaugrichtung in die Ansaugöffnung ansaugt wird. Die Ansaugrichtung ist in senkrechter Draufsicht auf das Kochfeld auf die Ansaugöffnung hin gerichtet und liegt senkrecht zu der Ansaugseite der Ansaugöffnung. Die Ansaugrichtung bezeichnet hierbei die Hauptrichtung des Luftstroms, der in die Ansaugöffnung eingesaugt wird.

Die Ansaugseite der Ansaugöffnung ist zu zumindest einer Kochzone des Kochfeldes benachbart. Bei einer Dunstabzugsvorrichtung, die so angeordnet ist, dass die Absaugöffnung hinter dem Kochfeld liegt, ist die Ansaugseite der Ansaugöffnung daher die Vorderseite der Ansaugöffnung. Bei einer Dunstabzugsvorrichtung, bei der die Ansaugöffnung in der Mitte der Fläche des Kochfeldes liegt, weist die Ansaugöffnung zwei Ansaugseiten auf, die jeweils die länglichen Seitenränder der Ansaugöffnung darstellen. Eine Ansaugseite ist dabei zu den links davon liegenden Kochzonen und die andere Ansaugseite ist zu den rechts davon liegenden Kochzonen benachbart. Bei einer Ansaugöffnung, die seitlich zu dem Kochfeld angeordnet ist, ist die Ansaugseite die Seite der Ansaugöffnung, die dem Kochfeld zugewandt ist.

Die Ansaugrichtung, in der Luft über die Ansaugseite in die Ansaugöffnung eintritt, ist hierbei die Richtung, die von der oder den benachbarten Kochzonen auf die Ansaugseite gerichtet ist. Die Ansaugrichtung liegt daher in senkrechter Draufsicht auf das Kochfeld senkrecht zu der Ansaugseite, über die die Luft in die Ansaugöffnung eintritt. Bei einer Ansaugöffnung, die wie oben beschrieben, in der Fläche des Kochfeldes liegt und die damit zwei Ansaugseiten aufweist, besitzt jede der Ansaugseiten somit eine andere Ansaugrichtung, die zueinander entgegensetzt sind.

Richtungsangaben, wie vorne, hinten, oben und unten beziehen sich - soweit nicht anders angegeben - auf eine Küchenanordnung und deren Teile in einem Zustand, in dem diese in einer horizontal liegenden Montageebene, beispielsweise einer Arbeitsplatte montiert ist. Die Vorderseite bezeichnet hierbei die Seite der Küchenanordnung an der der Benutzer in der Regel steht. Die Rückseite bezeichnet die Seite, die in der Regel einer Raumwand zugewandt ist. Zudem wird zum besseren Verständnis ein rechtshändiges Koordinatensystem eingeführt. Die x-Achse und y-Achse liegen in der Horizontalen und die z- Achse in der Vertikalen. Die x-Achse liegt in der Richtung zwischen der der Ansaugseite der Ansaugöffnung gegenüberliegenden Seite und der Ansaugseite der Ansaugöffnung. Bei einer länglichen Ansaugöffnung, bei der einer der Längsränder die Ansaugseite bildet, liegt somit die y-Richtung in der Längsrichtung der Ansaugöffnung und die x-Achse erstreckt sich senkrecht dazu in der Horizontalen zu dem Kochfeld, das zu der Ansaugseite benachbart ist.

Die Küchenanordnung ist dadurch gekennzeichnet, dass die Dunstabzugsvorrichtung mindestens eine Zuluftvorrichtung mit zumindest einem Ausgabeelement, in dem zumindest eine Zuluftöffnung eingebracht ist, aufweist, dass das mindestens eine Ausgabeelement in der Ansaugöffnung und in der Nähe der Ansaugseite der Ansaugöffnung liegt, oder außerhalb der Ansaugöffnung aber zu dieser benachbart, bei einer länglichen Ansaugöffnung zu einem der Längsenden der Ansaugöffnung benachbart, alternativ vor der Ansaugseite liegt, dass das Ausgabeelement zumindest zeitweise zur Ausgabe von Zuluft über die mindestens eine Zuluföffnung entgegen der Ansaugrichtung und tangential auf mindestens eine aktive Kochzone ausgerichtet ist.

Als Zuluftvorrichtung wird eine Vorrichtung bezeichnet, mittels derer Luft zu einer Zuluftöffnung bewegt werden kann und über diese ausgegeben werden kann. Die Bewegung der Zuluft kann durch ein separates Zuluftgebläse erfolgen. Es liegt aber auch im Rahmen der Erfindung, dass die Zuluft durch das Gebläse der Dunstabzugsvorrichtung, das den Unterdruck zum Ansaugen von Luft erzeugt, bewegt wird. Die Zuluftvorrichtung kann in einem zu dem Dunstabzugsgehäuse separaten Gehäuse angeordnet sein. Es liegt aber auch im Rahmen der Erfindung, dass die Zuluftvorrichtung in dem Dunstabzugsgehäuse zumindest teilweise integriert ist.

Die Zuluftvorrichtung weist erfindungsgemäß zumindest ein Ausgabeelement auf, in dem zumindest eine Zuluftöffnung eingebracht ist. Als Zuluftöffnung wird die Öffnung bezeichnet, über die die Zuluft aus der Zuluftvorrichtung ausgegeben wird. Die Zuluftöffnung ist zumindest zeitweise so angeordnet, dass diese im montierten Zustand der Küchenanordnung in einer Höhe liegt, die oberhalb der Montageplatte, insbesondere Arbeitsplatte, in der die Küchenanordnung montiert ist und besonders bevorzugt in einer Höhe, die oberhalb des Kochfeldes liegt. Das Ausgabeelement kann beispielsweise ein Rohrelement oder ein Kanalelement darstellen. Das Ausgabeelement kann einteilig mit einem Zuluftgehäuse oder dem Dunstabzugsgehäuse ausgestaltet sein. Vorzugsweise ist das Ausgabeelement aber beweglich an dem Zuluftgehäuse oder dem Dunstabzugsgehäuse befestigt. Das Ausgabeelement erstreckt sich vorzugsweise in der Vertikalen und die mindestens eine Zuluftöffnung ist in einer Seitenwand oder Umfangswand des Ausgabeelementes eingebracht.

Das Ausgabeelement ist in der Ansaugöffnung in der Nähe der Ansaugseite angeordnet.

Das Ausgabeelement ist erfindungsgemäß zumindest zeitweise zur Ausgabe von Zuluft in Richtung des Kochfeldes ausgerichtet. Als Ausgabe von Zuluft in Richtung des Kochfeldes wird hierbei eine Ausgabe in einer Richtung in den Raum oberhalb der Oberfläche des Kochfeldes bezeichnet. Dieser Raum wird im Folgenden auch als Kochraum bezeichnet. Da in diesem Raum bei Betrieb des Kochfeldes das oder die Gargefäße stehen, und von diesen die Luft, insbesondere Dünste und Wrasen, durch die Dunstabzugsvorrichtung in die Ansaugöffnung abgesaugt wird, ist das Ausgabeelement somit erfindungsgemäß zumindest zeitweise so ausgerichtet ist, dass über die Zuluftöffnung Zuluft entgegen der Ansaugrichtung der Ansaugseite der Ansaugöffnung der Dunstabzugsvorrichtung ausgegeben wird. Die Richtung, in der die Zuluft aus dem Ausgabeelement ausgegeben wird, wird auch als Ausgaberichtung bezeichnet. Als entgegen der Ansaugrichtung wird eine Zuluftrichtung verstanden, bei der zumindest eine Komponente des Richtungsvektors der Zuluftrichtung in dem Raum oberhalb des Kochfeldes zu einer Komponente des Richtungsvektors der Ansaugrichtung entgegengesetzt liegt. Die Ausgaberichtung wird insbesondere durch die Position der Zuluftöffnung bestimmt. Daher ist vorzugsweise die Zuluftöffnung des Ausgabeelementes dem Raum oberhalb des Kochfeldes zugewandt. Beispielsweise kann bei einer Ausführungsform der Küchenanordnung, bei der die Ansaugöffnung hinter dem Kochfeld angeordnet ist, die Zuluftöffnung in der Vorderseite des Ausgabeelementes oder einem vorderen Umfangsabschnitt des Ausgabeelementes eingebracht sein.

Indem erfindungsgemäß eine Zuluftvorrichtung vorgesehen ist, mittels derer in der Nähe der Ansaugseite der Ansaugöffnung der Dunstabzugsvorrichtung Zuluft in Richtung auf das Kochfeld ausgegeben werden kann, können die Strömungsbedingungen in dem Kochraum oberhalb des Kochfeldes beeinflusst werden. Bei Kochvorgängen entstehende Dünste und Wrasen, die im Folgenden zusammen als Wrasen bezeichnet werden, steigen in der Regel von dem Gargefäß, beispielsweise einem Topf oder einer Pfanne nach oben, das heißt in vertikaler Richtung auf. Durch die erfindungsgemäß vorgesehene Dunstabzugsvorrichtung mit Ansaugöffnung, die zu zumindest einer Kochzone benachbart ist, wird Luft aus dem Kochraum in Richtung auf die Ansaugöffnung und nach unten eingesaugt. Hierdurch wird die Strömungsrichtung des entstehenden Wrasens geändert. Dieser strömt daher nicht mehr oder nicht mehr vollständig nach oben sondern wird durch die Dunstabzugsvorrichtung in eine zumindest teilweise in der Horizontalen liegende Richtung umgelenkt. Diese Richtung, die auch als Anströmrichtung bezeichnet wird, ist auf die Ansaugöffnung gerichtet. Indem erfindungsgemäß eine Zuluftvorrichtung vorgesehen ist, über die Zuluft in Richtung des Kochfeldes und damit zumindest anteilig entgegengesetzt zu der Anströmrichtung ausgegeben wird, wird Luft, die um diesen Zuluftstrom liegt, zumindest teilweise mitgerissen. Das Mitreißen der umliegenden Luft kann durch den Venturi-Effekt erklärt werden. Hierdurch entsteht im Bereich um den Zuluftstrom ein gewisser Unterdruck. Durch diesen Unterdruck wird Wrasen, der bereits durch die Dunstabzugsvorrichtung aus der vertikal nach oben gerichteten Richtung abgelenkt ist, weiter abgelenkt. Hierdurch wird die Richtung des Wrasens somit nach unten und damit in Richtung der Ansaugöffnung abgelenkt. Durch den Zuluftstrom wird somit das Absaugen von Wrasen und Dünsten aus dem Kochraum unterstützt. Da zudem das oder die Ausgabeelemente in der Nähe der Ansaugöffnung liegen, ist zudem der Aufbau der Küchenanordnung vereinfacht, da die Zuluft beispielsweise durch das Gebläse der Dunstabzugsvorrichtung bewegt werden kann und somit weder ein zusätzliches Zuluftgebläse noch eine aufwändige Luftführung notwendig ist.

Gemäß einer bevorzugten Ausführungsform ist das mindestens eine Ausgabeelement so ausgerichtet, dass die Abgaberichtung der Zuluft in senkrechter Draufsicht auf die Fläche des Kochfeldes zu einer Senkrechten der Ansaugseite in der Horizontalen geneigt ist. Dies bedeutet, dass die Abgaberichtung in der Horizontalen sowohl eine x-Komponente als auch eine y-Komponente des Koordinatensystems aufweist, die jeweils ungleich Null sind. Indem die Zuluft somit nicht ausschließlich in x-Richtung ausgegeben wird, kann das oder können die Ausgabeelemente an Positionen beispielsweise seitlich zu der Ansaugöffnung angeordnet werden und somit an den seitlichen Rändern des Kochfeldes oder der Dunstabzugsvorrichtung liegen und dennoch die gewünschte Strömung im Raum oberhalb des Kochfeldes erzeugen. Auch eine Anordnung des Ausgabeelementes in der Mitte der Breite einer Ansaugöffnung, die sich in Breitenrichtung hinter dem Kochfeld erstreckt, kann dadurch erfolgen. Auch bei dieser Ausführungsform wird ein reines nach vorne Ausgeben von Zuluft, ohne, dass diese den Raum über einer Kochzone beeinflusst, verhindert und ein direktes Anströmen des Benutzers, der vor dem Kochfeld steht, verhindert.

Gemäß einer bevorzugten Ausführungsform ist das Ausgabeelement so ausgerichtet, dass zwischen der Ansaugseite der Ansaugöffnung und der Ausgaberichtung der Zuluft in senkrechter Draufsicht auf die Fläche des Kochfeldes ein Winkel von kleiner 90° liegt. Ist beispielsweise in der Nähe der Längsenden der Ansaugöffnung jeweils ein Ausgabeelement vorgesehen, so sind die Zuluftöffnungen so ausgerichtet, dass diese jeweils Zuluft in einer Richtung ausgeben, die von außen zu der Mitte des Kochfeldes gerichtet ist. Sind hingegen in der Mitte der Ansaugöffnung ein oder mehrere Ausgabeelemente vorgesehen, so sind die Zuluftöffnungen so ausgerichtet, dass der jeweilige Zuluftstrom von der Mitte nach außen gerichtet ist.

Gemäß einer bevorzugten Ausführungsform erstreckt sich das mindestens eine Ausgabeelement über die Ebene des Kochfeldes nach oben und die mindesten eine Zuluftöffnung liegt in einer Höhe, die in der Nähe der Oberseite des Kochfeldes liegt. Hierdurch wird es möglich Zuluft entlang der Oberfläche des Kochfeldes auszugeben. Diese Zuluft kann dabei zuverlässig ein Gargefäß erreichen, das auf einer Kochzone des Kochfeldes steht.

Gemäß einer Ausführungsform ist die Zuluftöffnung so ausgerichtet, dass in Seitenansicht auf das Kochfeld, das heißt in Blickrichtung der y-Richtung des Koordinatensystems, die Ausgaberichtung der Zuluft von der Horizontalen nach oben geneigt liegt. Beispielsweise kann die Zuluft in einer Richtung von 1 bis 5° aus der Horizontalen nach oben geneigt ausgegeben werden. Hierdurch werden Reibungsverluste, die in der Strömung durch Entlangströmen an der Oberfläche des Kochfeldes entstehen können, verhindert werden. Der Winkel, um den der Zuluftstrom nach oben geneigt ist, ist aber vorzugsweise so gering, dass der Zuluftstrom zuverlässig unterhalb der Oberkante eines Gargefäßes, das auf einer Kochzone, die zu dem Ausgabeelement benachbart ist, steht, zu diesem gelangt. Somit ist der Sinus des Winkels zwischen der Horizontalen und der Zuluftströmung vorzugsweise geringer als der Quotient aus maximaler Höhe eines Gargefäßes und Abstand einer aktiven Kochzone zu Ansaugseite der Ansaugöffnung.

Wird die Zuluft zu steil ausgegeben, kann diese den Wrasen unmittelbar an der Oberkante des Gargefäßes erreichen und diesen daher von der Ansaugöffnung wegdrängen.

Gemäß einer bevorzugten Ausführungsform ist das mindestens eine Ausgabeelement zu der Ansaugöffnung versetzt angeordnet. Beispielsweise kann benachbart zu jedem Längsende einer länglichen Ansaugöffnung jeweils ein Ausgabeelement angeordnet sein.

Gemäß einer Ausführungsform weist die Zuluftvorrichtung zwei Zuluftöffnungen auf, die so zueinander angeordnet sind, dass die Ausgaberichtungen der zwei Zuluftöffnungen in senkrechter Draufsicht auf das Kochfeld symmetrisch zueinander verlaufen und zueinander unterschiedlich sind. Da Kochfelder in der Regel mehrere Kochzonen aufweisen, kann hierdurch eine Abgabe der Zuluft in Richtung auf die unterschiedlichen Kochzonen auf einfache Weise gewährleistet werden.

Gemäß einer Ausführungsform kann die Zuluftvorrichtung mindestens ein Ausgabeelement aufweisen, in dem zwei Zuluftöffnungen eingebracht sind. Die Zuluftöffnungen sind dabei in unterschiedliche Richtungen ausgerichtet. Diese Form eines Ausgabeelementes kann beispielsweise bei einer Ausführungsform der Dunstabzugsvorrichtung verwendet werden, bei der das Ausgabeelement in der Mitte der Länge der Ansaugöffnung angeordnet ist. Zudem kann dieser Ausführungsform des Ausgabeelementes auch bei einer Ausführungsform verwendet werden, bei der die Ansaugöffnung mittig in dem Kochfeld angeordnet ist. Bei dieser Ausführungsform sind die Zuluftöffnungen dann an gegenüberliegenden Seiten des Ausgabeelementes eingebracht, damit diese Zuluft zu den auf beiden Seiten der Ansaugöffnung liegenden Kochzonen abgeben können.

Erfindungsgemäß ist zumindest ein Ausgabeelement zumindest zeitweise so ausgerichtet, dass mindestens eine Zuluftöffnung in dem Ausgabeelement zumindest zeitweise auf mindestens eine aktive Kochzone gerichtet ist. Als aktive Kochzone wird die Zone bezeichnet, auf der sich ein Gargefäß befindet, das durch die Kochzone erwärmt wird. Indem der Luftstrom auf die aktive Kochzone gerichtet ist, wird sichergestellt, dass die Zuluft in einen Bereich gelangt, in dem der Wrasen entsteht. Der Wrasen wird durch die Dunstabzugsvorrichtung von der Wrasenentstehungsrichtung, die vertikal nach oben verläuft, abgelenkt und zu der Ansaugöffnung gelenkt. Da das Ausgabeelement in der Nähe der Ansaugöffnung vorgesehen ist, wird bei einem Zuluftstrom, der auf die aktive Kochzone gerichtet ist, gewährleistet, dass der Zuluftstrom und der umgelenkte Wrasenstrom sich in Draufsicht auf das Kochfeld schneiden. Dadurch kann eine Beeinflussung des Wrasenstroms gewährleistet werden. Um ein Aufstauen der Zuluft an der Außenseite des Gargefäßes, das auf der aktiven Kochzone steht und das zu einem Abschirmen des Wrasenstroms von dem Sog der Ansaugöffnung führen würde, zu verhindern, wird bei dieser Ausführungsform die Geschwindigkeit beziehungsweise der Druck der Zuluft geringer gehalten.

Erfindungsgemäß ist zumindest ein Ausgabeelement zumindest zeitweise so ausgerichtet, dass mindestens eine Zuluftöffnung in dem Ausgabeelement zumindest zeitweise tangential auf die mindestens eine aktive Kochzone gerichtet ist. Somit ist die Abgaberichtung der Zuluft zumindest zeitweise tangential auf die mindestens eine aktive Kochzone gerichtet. Durch ein tangentiales Anströmen der aktiven Kochzone, kann zum einen ein Aufstauen der Zuluft an dem Gargefäß verhindert werden. Zum anderen kommt es bei tangentialer Anströmung des Gargefäßes zur Ausbildung eines Coanda-Effekts an der Außenseite des Gargefäßes. Insbesondere schmiegt sich der Zuluftstrom an die Außenseite des Gargefäßes an. Hierdurch wird noch mehr Luft aus der Umgebung des Zuluftstroms angesaugt und die Beeinflussung des Wrasenstroms in Richtung auf die Ansaugöffnung verstärkt.

Gemäß einer Ausführungsform ist die Zuluftöffnung die Öffnung einer Düse. Hierdurch kann die Zuluft mit hohen Geschwindigkeiten ausgegeben werden. Gemäß einer alternativen Ausführungsform stellt die Zuluftöffnung einen Spalt in der Abgabevorrichtung dar.

Gemäß einer Ausführungsform liegt die Ansaugöffnung in der Fläche des Kochfeldes. Hierbei ist in der Fläche des Kochfeldes, beispielsweise in der Mitte der Breite, eine Aussparung eingebracht, die sich in Tiefenrichtung des Kochfeldes erstreckt. Das Dunstabzugsgehäuse ist unterhalb des Kochfeldes angeordnet und die Ansaugöffnung liegt in der Aussparung des Kochfeldes. Bei dieser Ausführungsform liegt vorzugsweise das mindestens eine Ausgabeelement ebenfalls in der Fläche des Kochfeldes. Es liegt aber auch im Rahmen der Erfindung, dass das Ausgabeelement zu der Fläche des Kochfeldes benachbart liegt.

Das mindestens eine Ausgabeelement ist vorzugsweise beweglich an der Zuluftvorrichtung vorgesehen. Insbesondere kann das Ausgabeelement ausfahrbar gestaltet sein. Insbesondere kann das Ausgabeelement zwischen einer Position, in der das Ausgabeelement unterhalb der Montageebene der Dunstabzugsvorrichtung und des Kochfeldes liegt und einer Position, in der dieses sich bereichsweise über diese Montageebene nach oben erstreckt, bewegt werden. Dadurch kann das Ausgabeelement in dem Zustand, in dem die Dunstabzugsvorrichtung nicht betrieben wird, eingefahren werden und die Zuluftöffnung dadurch vor Verunreinigungen geschützt werden. Bei Betrieb der Dunstabzugsvorrichtung kann das Ausgabeelement dann nach oben ausgefahren werden.

Gemäß einer Ausführungsform kann das mindestens eine Ausgabeelement zusätzlich oder alternativ zu der Ausfahrbarkeit drehbar an der Zuluftvorrichtung befestigt sein. Insbesondere ist das Ausgabeelement dabei um eine Längsachse, die in der Vertikalen liegt, drehbar gelagert. Hierdurch kann unterschiedlichen Bedingungen auf dem Kochfeld Rechnung getragen werden. Insbesondere kann die Ausrichtung der mindestens einen Zuluftöffnung, die an dem Ausgabeelement vorgesehen ist, der Position eines Gargefäßes, das auf einer Kochzone des Kochfeldes steht, angepasst werden. Die Anpassung der Ausrichtung kann manuell oder automatisch erfolgen.

Gemäß einem weiteren Aspekt betrifft die Erfindung ein Verfahren zum Betreiben einer Küchenanordnung. Die Küchenanordnung stellt hierbei eine erfindungsgemäße Küchenanordnung dar. Insbesondere umfasst die Küchenanordnung eine Dunstabzugsvorrichtung und ein Kochfeld. Das Verfahren ist dadurch gekennzeichnet, dass bei beim Betrieb der Dunstabzugsvorrichtung über mindestens eine Zuluftöffnung Zuluft entgegengesetzt zu der Anströmrichtung und tangential auf die mindestens eine aktive Kochzone gerichet ausgegeben wird, so dass in zumindest einem Bereich einer aktiven Kochzone des Kochfeldes Unterdruck erzeugt wird.

Beispielsweise wird beim Betrieb des Gebläses der Dunstabzugsvorrichtung zumindest eir Luftstrom entgegen der Ansaugrichtung auf die Ansaugöffnung im Bereich der Ansaugöffnung ausgegeben. Die Zuluft wird dabei so entgegen der Ansaugrichtung der Dunstabzugsvorrichtung ausgegeben, dass die Ansaugrichtung zumindest anteilig der Ausgaberichtung der Zuluft entgegengesetzt ist.

Vorteile und Merkmale, die bezüglich der Küchenanordnung beschrieben wurden, gelten soweit anwendbar auch für das erfindungsgemäße Verfahren und umgekehrt.

Die Zuluft wird vorzugsweise so ausgegeben, dass der Zuluftstrom an der Außenseite eines Gargefäßes entlang strömt. Dies kann insbesondere durch tangentiales Anströmen des Gargefäßes, das auf der aktiven Kochzone steht, erfolgen. Besonders bevorzugt wird die Zuluft in einer Richtung und einer Geschwindigkeit ausgegeben, dass die Zuluft sich gemäß dem Coanda-Effekt an der Außenseite des Gargefäßes anschmiegt.

Gemäß einer bevorzugten Ausführungsform wird über die mindestens eine Zuluftöffnung Zuluft mit einem Betriebsdruck von Druck von maximal 1 bar ausgegeben. Der Arbeitsdruck kann beispielsweise 0,1 bar betragen. Die Zuluft kann mit einer Geschwindigkeit von beispielsweise 14m/s an der Zuluftöffnung bei 0,5 bar ausgegeben werden. In einem Abstand von 60mm zu der Zuluftöffnung kann die Geschwindigkeit von 14,5m/s bei 1 bar realisiert werden.

Die Erfindung wird im Folgenden erneut unter Bezugnahme auf die beiliegenden Zeichnungen genauer erläutert. Es zeigen:
Figur 1: eine schematische Perspektivansicht einer ersten Ausführungsform der erfindungsgemäßen Küchenanordnung;
Figur 2: eine schematische, perspektivische Prinzipdarstellung der Strömungen bei der ersten Ausführungsform der Küchenanordnung ohne Ansaugströmung;
Figur 3: eine schematische, perspektivische Prinzipdarstellung der Strömungen bei der ersten Ausführungsform der Küchenanordnung mit Ansaugströmung;
Figur 4: eine schematische Seitenansicht der ersten Ausführungsform der Küchenanordnung mit Strömungen;
Figur 5: eine schematische Draufsicht der ersten Ausführungsform der Küchenanordnung mit Strömungen;
Figur 6: eine schematische Draufsicht auf eine zweite Ausführungsform der erfindungsgemäßen Küchenanordnung;
Figur 7: eine schematische Draufsicht auf eine dritte Ausführungsform der erfindungsgemäßen Küchenanordnung; und
Figur 8: eine schematische Draufsicht auf eine vierte Ausführungsform der erfindungsgemäßen Küchenanordnung.

In der Figur 1 ist eine erste Ausführungsform der erfindungsgemäßen Küchenanordnung 1 gezeigt. Die Küchenanordnung 1 umfasst eine Dunstabzugsvorrichtung 2 und ein Kochfeld 3. Das Kochfeld 3 und die Dunstabzugsvorrichtung 2 sind in einer Arbeitsplatte P, die beispielsweise die Oberseite eines Küchenschrankes darstellen kann, eingebracht. Die Oberfläche der Arbeitsplatte P wird im Folgenden auch als Montageebene bezeichnet.

Die Dunstabzugsvorrichtung 2 ist in der dargestellten Ausführungsform hinter dem Kochfeld 3 angeordnet. Von der Dunstabzugsvorrichtung 2 ist in Figur 1 nur die Oberseite des Dunstabzugsgehäuses 20 zu sehen. In das Dunstabzugsgehäuse 20 ist eine Absaugöffnung 200 eingebracht, die in der dargestellten Ausführungsform durch ein Gitter abgedeckt ist. Die Seite der Ansaugöffnung 200, die dem Kochfeld 3 zugewandt ist und insbesondere zu mindestens einer Kochzone 30, des Kochfeldes 3 benachbart ist, wird als Ansaugseite 2000 der Ansaugöffnung 200 bezeichnet. Die Ansaugseite 2000 wird in der gezeigten ersten Ausführungsform der Küchenanordnung 1 somit durch die Vorderseite der Ansaugöffnung 200 gebildet. In der gezeigten Ausführungsform weist die Dunstabzugsvorrichtung 20 zudem zwei Wrasenschirme 210, 211 auf. Der erste Wrasenschirm 210 weist eine geringere Größe als der zweite Wrasenschirm 211 auf. Die Wrasenschirme 210, 211 erstrecken sich in der gezeigten Ausführungsform in der Vertikalen. Der erste Wrasenschirm 210 ist vor der Ansaugöffnung 200 parallel zu der Ansaugseite 2000 der Ansaugöffnung 200 angeordnet. Der zweite Wrasenschirm 211 ist hinter der Ansaugöffnung 200 parallel zu der rückwärtigen Seite der Ansaugöffnung 200 angeordnet. Die Ansaugöffnung 200 weist in der dargestellten Ausführungsform eine längliche Form auf, die sich in Breitenrichtung des Kochfeldes 3 hinter diesem erstreckt.

Weiterhin weist die Küchenanordnung 1 eine Zuluftvorrichtung 22 auf. Von der Zuluftvorrichtung 22 sind in Figur 1 nur Ausgabeelemente 220 zu sehen. Die Zuluftvorrichtung 22 ist bei der ersten Ausführungsform mit der Dunstabzugsvorrichtung 2 kombiniert. Insbesondere sind die Ausgabeelemente 220 in dem Dunstabzugsgehäuse 20 der Dunstabzugsvorrichtung 2 eingebracht. Die Ausgabeelemente 220 sind zu der Ansaugöffnung 200 benachbart angeordnet. Insbesondere liegen die Ausgabeelemente 220 zu den Längsenden der Ansaugöffnung 200 benachbart. Die Ausgabeelemente 220 stellen rohrförmige Elemente dar, die nach oben verschlossen sind. An einem Teil der Umfangswand der Ausgabeelemente 220 ist jeweils eine Zuluftöffnung 221 eingebracht. Die Ausgabeelemente 220 sind so ausgerichtet, dass diese Zuluft in Richtung des Kochfeldes 3 ausgeben können. Die Ausgabeelemente 220 sind vorzugsweise ausfahrbar.

Die Funktionsweise der Küchenanordnung 1 der ersten Ausführungsform wird nun unter Bezugnahme auf die Figuren 2 bis 5 genauer beschrieben. In der Figur 2 ist nur eines der Ausgabeelemente 220 der Zuluftvorrichtung 22 gezeigt. Wird in dem Gargefäß G, das auf einer Kochzone 30 des Kochfeldes 3 steht, Gargut zubereitet oder beispielsweise Wasser gekocht, so entsteht an dieser aktiven Kochzone 20 in dem Gargefäß G Wrasen, der nach oben steigt. Durch die Zuluftvorrichtung 22 wird Zuluft in einer Abgaberichtung ZL ausgegeben, die tangential auf die aktive Kochzone 20 gerichtet ist. Wie in Figur 2 gezeigt, wird durch den Zuluftstrom um diesen herum ein Unterdruck durch Verwirbelungen gebildet, durch den umliegende Luft eingesaugt wird. Auch im Bereich der Kochzone 20 wird umliegende Luft mitgerissen. Hierdurch wird der ursprünglich in vertikaler Richtung aufsteigende Wrasen in die in Figur 2 gezeigte abgelenkte Richtung WA gezogen.

In Figur 3 ist der Zustand gezeigt, in dem zusätzlich zu der Zuluftvorrichtung 22 auch die Dunstabzugsvorrichtung 2 betrieben wird. Durch das Gebläse (nicht gezeigt), das zu der Ansaugöffnung 200 nach unten versetzt ist, wird Luft in die Richtung der Ansaugöffnung 200 eingesaugt. Die Hauptrichtung dieser Ansaugung, die als Ansaugrichtung A bezeichnet wird, ist in senkrechter Draufsicht auf das Kochfeld 3 senkrecht zu der Ansaugseite 2000 der Ansaugöffnung gerichtet. Bereits durch die Ansaugung durch die Dunstabzugsvorrichtung 2 wird der Wrasen von der Wrasensentstehungsrichtung WE abgelenkt. Zusätzlich ist in der Figur 3 der Zuluftstrom, der in die Ausgaberichtung ZL ausgegeben wird, gezeigt. Durch diesen wird der Wrasen weiter abgelenkt. Die durch die Dunstabzugsvorrichtung 2 und die Zuluftvorrichtung 22 erzeugte Wrasenabzugsrichtung WA ist in der Figur 3 schematisch gezeigt.

In den Figuren 4 und 5 ist die Strömung der Zuluft und des Wrasens schematisch in Seitenansicht und in Draufsicht gezeigt. Wie sich aus der Figur 4 ergibt, wird die Zuluft aus dem Ausgabeelement 220 zu der Horizontalen nach oben geneigt ausgegeben. Der Winkel zwischen der Horizontalen und der Abgaberichtung der Zuluft ZL liegt vorzugsweise im Bereich von 1 bis 2,5°. Somit erreicht der Zuluftstrom das Gargefäß G in einem Bereich zwischen der Unterseite des Gargefäßes G, das heißt der Oberseite des Kochfeldes 3 und der Oberkante des Gargefäßes G. Die Abgaberichtung der Zuluft ZL ist vorzugsweise tangential zu dem Gargefäß G ausgerichtet. Der durch den Zuluftstrom abgelenkte Wrasenstrom WA ist in Figur 4 ebenfalls angedeutet. In der Draufsicht, die in Figur 5 gezeigt ist, wird deutlich, dass der - auch durch die Dunstabzugsvorrichtung 2 abgelenkte - Wrasenstrom WA und der Zuluftstrom ZL sich kreuzen.

In den Figuren 6 bis 9 sind weitere Ausführungsformen der erfindungsgemäßen Küchenanordnung 1 gezeigt. In der Figur 6 ist eine zweite Ausführungsform der Küchenanordnung 1 in Draufsicht gezeigt. Wie in der ersten Ausführungsform, ist auch bei dieser zweiten Ausführungsform die Dunstabzugsvorrichtung 2 und insbesondere die Ansaugöffnung 200 hinter dem Kochfeld 3 angeordnet. Die zweite Ausführungsform unterscheidet sich von der ersten Ausführungsform aber dadurch, dass die Zuluftvorrichtung 22 nur ein Ausgabeelement 220 umfasst. Dieses Ausgabeelement 220 ist in der Mitte der Breite der Ansaugöffnung 200 angeordnet. Das Ausgabeelement 220 kann hierbei, wie gezeigt, in der Ansaugöffnung 200 oder alternativ auch vor der Ansaugöffnung 200 liegen. Bei dieser Ausführungsform können in das Ausgabeelement 220 beispielsweise zwei Zuluftöffnungen (nicht gezeigt) eingebracht sein, so dass über dieses Ausgabeelement 220 Luft in zwei Abgaberichtungen der Zuluft ZL ausgegeben werden können, die auf unterschiedliche Kochzonen 32, 33 oder 30, 31 gerichtet sein können.

In der Figur 7 ist eine dritte Ausführungsform gezeigt. Bei dieser Ausführungsform ist die Dunstabzugsvorrichtung 2 in der Fläche des Kochfeldes 3 angeordnet. Insbesondere liegt die Absaugöffnung 200 in einer Aussparung des Kochfeldes 3. Die Aussparung und damit die Ansaugöffnung 200 erstecken sich in der Tiefenrichtung des Kochfeldes 3 und sind in Breitenrichtung in der Mitte des Kochfeldes 3 angeordnet. Die Ausgabeelemente 220 der Zuluftvorrichtung 22 sind hierbei vor und hinter der Ansaugöffnung 200 vorgesehen. Diese können in separaten Aussparungen des Kochfeldes 3 angeordnet sein. Alternativ kann sich das Gehäuse der Dunstabzugsvorrichtung 2 auch weiter in Tiefenrichtung des Kochfeldes 3 erstrecken als die Ansaugöffnung 200 und die Ausgabeelemente 220 können damit in dem Dunstabzugsgehäuse angeordnet sein. Jedes der Ausgabeelemente 220 weist hierbei zwei Zuluftöffnungen auf, über die Zuluft in die Abgaberichtungen ZL und ZL' ausgegeben werden kann.

Bei dieser dritten Ausführungsform, bei der die Ansaugöffnung 200 der Dunstabzugsvorrichtung 2 in der Fläche des Kochfeldes 3 angeordnet ist, weist diese zwei Ansaugseiten 2000 auf. Die erste Ansaugseite 2000 ist den Kochfeldern 31, 33 auf der rechten Seite des Kochfeldes 3 zugewandt und zu diesen benachbart. Über diese Ansaugseite 2000 wird Luft in der Ansaugrichtung A eingesaugt. Die zweite Ansaugseite 2000 ist den Kochfeldern 30, 32 zugewandt. Über diese Ansaugseite 2000 wird Luft in der Ansaugrichtung A' eingesaugt. Die Ansaugrichtung A liegt dabei in der negativen x-Richtung des Koordinatensystems x,y,z und die Ansaugrichtung A' liegt in der negativen x-Richtung des Koordinatensystems x', y', z'. Die Ausgaberichtung der Zuluft

In der Figur 8 ist eine vierte Ausführungsform der Küchenanordnung 1 gezeigt. Bei dieser Ausführungsform weist die Dunstabzugsvorrichtung 2 zwei Ansaugöffnungen 200 auf oder es sich zwei Dunstabzugsvorrichtungen 2 mit jeweils einer Ansaugöffnung 200 vorgesehen. Die Ansaugöffnungen 200 liegen bei dieser Ausführungsform nicht hinter dem Kochfeld 3 sondern zu diesem seitlich benachbart. Die Ansaugöffnungen 200 erstrecken sich hierbei in der Tiefenrichtung des Kochfeldes 3. Zudem sind in der vierten Ausführungsform vier Ausgabeelemente 220 vorgesehen. Diese können zu einer einzigen Zuluftvorrichtung 22 gehören. Alternativ können aber auch zwei Zuluftvorrichtungen 22 vorgesehen sein, wobei jede zwei Ausgabeelemente 220 umfasst. Die Ausgabeelemente 220sind jeweils vor und hinter der jeweiligen Ansaugöffnung 200 angeordnet. Bei dieser Ausführungsform sind die Ansaugseiten 2000 der Ansaugöffnungen 200 die Seiten, die dem Kochfeld 3 zugewandt sind. An der linken Ansaugöffnung 200 ist die Ansaugseite 2000 somit die rechte Längsseite und an der rechten Ansaugöffnung 200 die linke Längsseite. Bei dieser Ausführungsform kann jeder Kochzone 30, 31, 32, 33 des Kochfeldes 3 ein eigener Zuluftstrom ZL zugeordnet sein. Die Ausgaberichtungen der Zuluft ZL sind in der Figur 8 schematisch angedeutet.

Die Erfindung weist eine Reihe von Vorteilen auf. Insbesondere kann das Absaugen von Dünsten und Wrasen aus dem Kochraum zuverlässig gewährleistet werden und gleichzeitig kann die Motorleistung und damit auch die Geräuschentwicklung verringert werden. Bei der vorliegenden Erfindung werden Dünste und Wrasen so abgelenkt, dass diese gezielt zu der Ansaugöffnung der Dunstabzugsvorrichtung gelangen. Bei der vorliegenden Erfindung wird je nach Ausgestaltung der Dunstabzugsvorrichtung der Venturi-Effekt und/oder der Coanda-Effekt genutzt. Durch den Venturi-Effekt erfolgt ein Mitreißen von umgebender Luft durch den Zuluftstrahl. Durch den Coandaeffekt schmiegt sich der Zuluftstrom, der an einem Gargefäß entlang strömt, an dieses Gargefäß an. Bei der vorliegenden Erfindung kann der Wrasen somit zumindest teilweise in die Richtung abgelenkt werden, aus der der Zuluftstrom kommt.

Die Abgabeelemente können als zusätzliche Düsen ausgestaltet sein, die vor der eigentlichen Dunstabzugsvorrichtung und insbesondere vor der Ansaugöffnung angeordnet sind. Die Abgabeelemente werden vorzugsweise so angeordnet, dass alle Gargefäße und Kombinationen von Luftströmen erfasst werden können. Die Abgabeelemente können seitlich neben der Ansaugöffnung angeordnet sein und in Richtung auf das Kochfeld Luft ausgeben werden. Die Abgabeelemente können mit Zusatzlüftern oder einem abgezweigten Luftstrom von dem Gebläse der Dunstabzugsvorrichtung mit der notwendigen Luftleistung versorgt werden. Die Ausgabeelemente können fest oder einstellbar und/oder ausfahrbar vorgesehen sein.

Mit der vorliegenden Erfindung kann auch von Kochzonen, die weiter von der Ansaugöffnung beabstandet sind, ein zuverlässiges Absaugen erfolgen. Zudem kann die Erfindung realisiert werden, ohne, dass zusätzlichen Aussparungen beziehungsweise Ausschnitte und Bauräume rund um das Kochfeld notwendig sind. Dieser Vorteil wird erzielt, indem die Ausgabeelemente in der Nähe der Ansaugöffnung angeordnet sind. Die Dunstabzugsvorrichtung mit Zuluftvorrichtung kann als eine Baueinheit in eine Küchenanordnung eingesetzt werden. Hierdurch werden die Montage und die Wartung der Küchenanordnung vereinfacht.

### Bezugszeichen

- 1: Küchenanordnung
- 2: Dunstabzugsvorrichtung
- 20: Dunstabzugsgehäuse
- 200: Ansaugöffnung
- 2000: Ansaugseite
- 210: Wrasenschirm
- 211: Wrasenschirm

- 22: Zuluftvorrichtung
- 220: Ausgabeelement
- 221: Zuluftöffnung

- 3: Kochfeld
- 30: Kochzone
- 31: Kochzone
- 32: Kochzone
- 33: Kochzone

- A: Ansaugrichtung
- ZL: Ausgaberichtung Zuluft
- WE: Wrasenentstehungsrichtung
- WA: Wrasenabzugsrichtung
- G: Gargefäß
- P: Arbeitsplatte

## Patentansprüche

1. Küchenanordnung umfassend ein Kochfeld (3) mit mindestens einer Kochzone (30, 31, 32, 33) und eine Dunstabzugsvorrichtung (2), die ein Gebläse und ein Dunstabzugsgehäuse (20) mit einer Ansaugöffnung (200) zum Ansaugen von Luft von dem Kochfeld (3), über die Luft in die Dunstabzugsvorrichtung (2) eintritt, umfasst, wobei die Ansaugöffnung (200) in der Oberseite des Dunstabzugsgehäuses (20) liegt, das Gebläse zu der Ansaugöffnung (200) nach unten versetzt angeordnet ist und die Ansaugöffnung (200) mit zumindest einer Ansaugseite (2000), über die Luft in einer Ansaugrichtung (A) in die Ansaugöffnung (200) ansaugt wird, zu zumindest einer Kochzone (30, 31, 32, 33) des Kochfeldes (3) benachbart ist, wobei die Ansaugrichtung (A) in senkrechter Draufsicht auf das Kochfeld (3) senkrecht zu der Ansaugseite (2000) der Ansaugöffnung (200) gerichtet ist, **dadurch gekennzeichnet, dass** die Dunstabzugsvorrichtung (2) mindestens eine Zuluftvorrichtung (22) mit zumindest einem Ausgabeelement (220), in dem zumindest eine Zuluftöffnung (221) eingebracht ist, aufweist, dass das mindestens eine Ausgabeelement (220) in der Ansaugöffnung und in der Nähe der Ansaugseite (2000) der Ansaugöffnung (200) liegt, oder außerhalb der Ansaugöffnung (200) aber zu dieser benachbart, bei einer länglichen Ansaugöffnung (200) zu einem der Längsenden der Ansaugöffnung (200) benachbart, alternativ vor der Ansaugseite (2000) liegt, dass das Ausgabeelement (220) zumindest zeitweise zur Ausgabe von Zuluft (ZL) über die mindestens eine Zuluftöffnung (221) entgegen der Ansaugrichtung (A) und tangential auf mindestens eine aktive Kochzone (30, 31, 32, 33) ausgerichtet ist.

2. Küchenanordnung nach Anspruch 1, **dadurch gekennzeichnet, dass** das mindestens eine Ausgabeelement (220) so ausgerichtet ist, dass die Abgaberichtung (ZL) der Zuluft in senkrechter Draufsicht auf die Fläche des Kochfeldes (3) zu einer Senkrechten zu der Ansaugseite (2000) in der Horizontalen geneigt ist.

3. Küchenanordnung nach Anspruch 2, **dadurch gekennzeichnet, dass** das Ausgabeelement (220) so ausgerichtet ist, dass zwischen der Ansaugseite (2000) der Ansaugöffnung (200) und der Ausgaberichtung (ZL) der Zuluft in senkrechter Draufsicht auf die Fläche des Kochfeldes (3) ein Winkel von kleiner 90° liegt.

4. Küchenanordnung nach einem der Ansprüche 1 bis 3, **dadurch gekennzeichnet, dass** das Ausgabeelement (220) sich über die Ebene des Kochfeldes (3) nach oben erstreckt und die Zuluftöffnung (221) in einer Höhe liegt, die in der Nähe der Oberseite des Kochfeldes (3) liegt.

5. Küchenanordnung nach einem der Ansprüche 1 bis 4, **dadurch gekennzeichnet, dass** die Zuluftöffnung (221) so ausgerichtet ist, dass in Seitenansicht auf das Kochfeld (3) die Ausgaberichtung (ZL) der Zuluft von der Horizontalen nach oben geneigt liegt, vorzugsweise um 1 bis 5° nach oben geneigt liegt.

6. Küchenanordnung nach einem der Ansprüche 1 bis 5, **dadurch gekennzeichnet, dass** die Zuluftvorrichtung (22) zwei Zuluftöffnungen (221) aufweist, die so zueinander angeordnet sind, dass die Ausgaberichtungen (ZL) der zwei Zuluftöffnungen (221) in senkrechter Draufsicht auf das Kochfeld (3) symmetrisch zueinander verlaufen und zueinander unterschiedlich sind.

7. Küchenanordnung nach einem der Ansprüche 1 bis 6, **dadurch gekennzeichnet, dass** die Zuluftvorrichtung (22) mindestens ein Ausgabeelement (220) aufweist, in dem zwei Zuluftöffnungen (221) eingebracht sind.

8. Küchenanordnung nach einem der Ansprüche 1 bis 7, **dadurch gekennzeichnet, dass** die Zuluftöffnung (221) die Öffnung einer Düse oder einen Spalt in der Abgabevorrichtung (220) darstellt.

9. Küchenanordnung nach einem der Ansprüche 1 bis 8, **dadurch gekennzeichnet, dass** die Ansaugöffnung (200) in der Fläche des Kochfeldes (3) liegt und vorzugsweise das mindestens eine Abgabeelement (220) in der Fläche des Kochfeldes (3) liegt oder zu der Fläche des Kochfeldes (3) benachbart liegt.

10. Küchenanordnung nach einem der Ansprüche 1 bis 9, **dadurch gekennzeichnet, dass** das mindestens eine Ausgabeelement (220) drehbar an der Zuluftvorrichtung (22) befestigt ist.

11. Verfahren zum Betreiben einer Küchenanordnung nach einem der Ansprüche 1 bis 10, **dadurch gekennzeichnet, dass** bei Betrieb der Dunstabzugsvorrichtung (2) über mindestens eine Zuluftöffnung (221) Zuluft entgegen der Ansaugrichtung und tangential auf die mindestens eine aktive Kochzone (30, 31, 32, 33) gerichtet ausgegeben wird, so dass in zumindest einem Bereich einer aktiven Kochzone (30, 31, 32, 33) des Kochfeldes (3) ein Unterdruck erzeugt wird.

12. Verfahren nach Anspruch 11, **dadurch gekennzeichnet, dass** über die mindestens eine Zuluftöffnung (221) Zuluft mit einer Geschwindigkeit von 14m/s an der Zuluftöffnung bei 0,5 bar ausgegeben wird.

## Claims

1. Kitchen arrangement comprising a hob (3) with at least one cooking zone (30, 31, 32, 33) and a vapour extraction apparatus (2), which comprises a fan and a vapour extraction housing (20) with a suction opening (200) for drawing in air from the hob (3), via which air enters into the vapour extraction apparatus (2), wherein the suction opening (200) lies in the upper side of the vapour extraction housing (20), the fan is arranged offset downwards in relation to the suction opening (200) and the suction opening (200), with at least one suction side (2000), via which air is drawn into the suction opening (200) in a suction direction (A), is adjacent to at least one cooking zone (30, 31, 32, 33) of the hob (3), wherein the suction direction (A), in a perpendicular top view of the hob (3), is directed perpendicularly to the suction side (2000) of the suction opening (200), **characterised in that** the vapour extraction apparatus (2) has at least one supply air apparatus (22) with at least one output element (220), in which at least one supply air opening (221) is introduced, that the at least one output element (220) lies in the suction opening and in the vicinity of the suction side (2000) of the suction opening (200), or lies outside the suction opening (200) but adjacent thereto, adjacent to one of the longitudinal ends of the suction opening (200) in the case of an elongated suction opening (200), alternatively in front of the suction side (2000), that the output element (220) is oriented, at least temporarily, to output supply air (ZL) via the at least one supply air opening (221) counter to the suction direction (A) and tangentially onto at least one active cooking zone (30, 31, 32, 33).

2. Kitchen arrangement according to claim 1, **characterised in that** the at least one output element (220) is oriented such that the emission direction (ZL) of the supply air, in a perpendicular top view of the area of the hob (3), is inclined in relation to a perpendicular line to the suction side (2000) in the horizontal.

3. Kitchen arrangement according to claim 2, **characterised in that** the output element (220) is oriented such that there is an angle of less than 90° between the suction side (2000) of the suction opening (200) and the output direction (ZL) of the supply air in the perpendicular top view of the area of the hob (3).

4. Kitchen arrangement according to one of claims 1 to 3, **characterised in that** the output element (220) extends upwards over the plane of the hob (3) and the supply air opening (221) lies at a height which lies in the vicinity of the upper side of the hob (3).

5. Kitchen arrangement according to one of claims 1 to 4, **characterised in that** the supply air opening (221) is oriented such that, in a side view of the hob (3), the output direction (ZL) of the supply air lies inclined upwards from the horizontal, preferably lies inclined upwards by 1 to 5°.

6. Kitchen arrangement according to one of claims 1 to 5, **characterised in that** the supply air apparatus (22) has two supply air openings (221), which are arranged in relation to one another such that the output directions (ZL) of the two supply air openings (221), in a perpendicular top view of the hob (3), run symmetrically in relation to one another and are different from one another.

7. Kitchen arrangement according to one of claims 1 to 6, **characterised in that** the supply air apparatus (22) has at least one output element (220), in which two supply air openings (221) are introduced.

8. Kitchen arrangement according to one of claims 1 to 7, **characterised in that** the supply air opening (221) represents the opening of a nozzle or a gap in the emission apparatus (220).

9. Kitchen arrangement according to one of claims 1 to 8, **characterised in that** the suction opening (200) lies in the area of the hob (3) and preferably the at least one emission element (220) lies in the area of the hob (3) or lies adjacent to the area of the hob (3).

10. Kitchen arrangement according to one of claims 1 to 9, **characterised in that** the at least one output element (220) is fastened to the supply air apparatus (22) in a rotatable manner.

11. Method for operating a kitchen arrangement according to one of claims 1 to 10, **characterised in that**, when operating the vapour extraction apparatus (2), supply air is output counter to the suction direction and directed tangentially onto the at least one active cooking zone (30, 31, 32, 33), via at least one supply air opening (221), so that negative pressure is generated in at least one region of an active cooking zone (30, 31, 32, 33) of the hob (3).

12. Method according to claim 11, **characterised in that** supply air is output via the at least one supply air opening (221) at a speed of 14m/s at the supply air opening at 0.5 bar.

## Revendications

1. Agencement de cuisine comprenant un champ de cuisson (3) avec au moins une zone de cuisson (30, 31, 32, 33) et un dispositif d'aspiration de vapeur (2), lequel comprend un ventilateur et un carter de hotte aspirante (20) avec un orifice d'aspiration (200) pour aspirer l'air du champ de cuisson (3), via lequel l'air pénètre dans le dispositif d'aspiration de vapeur (2), dans lequel l'orifice d'aspiration (200) se situe dans le côté supérieur du carter de hotte aspirante (20), le ventilateur est disposé en décalage vers le bas par rapport à l'orifice d'aspiration (200) et l'orifice d'aspiration (200) est, par au moins un côté d'aspiration (2000), via lequel l'air est aspiré dans une direction d'aspiration (A) dans l'orifice d'aspiration (200), voisin d'au moins une zone de cuisson (30, 31, 32, 33) du champ de cuisson (3), dans lequel la direction d'aspiration (A) est, en vue du dessus à la perpendiculaire sur le champ de cuisson (3), dirigée perpendiculairement au côté d'aspiration (2000) de l'orifice d'aspiration (200), **caractérisé en ce que** le dispositif d'aspiration de vapeur (2) présente au moins un dispositif d'air frais (22) avec au moins un élément de distribution (220), dans lequel au moins un orifice d'air frais (221) est inséré, **en ce que** l'au moins un élément de distribution (220) se situe dans l'orifice d'aspiration et à proximité du côté d'aspiration (2000) de l'orifice d'aspiration (200) ou en dehors de l'orifice d'aspiration (200) mais dans le voisinage de celui-ci, dans le voisinage de l'une des extrémités longitudinales de l'orifice d'aspiration (200) en présence d'un orifice d'aspiration oblong (200), alternativement devant le côté d'aspiration (2000), **en ce que** l'élément de distribution (220) est orienté au moins par intermittence pour la distribution d'air frais (ZL) via l'au moins un orifice d'air frais (221) à rebours de la direction d'aspiration (A) et de façon tangentielle sur au moins une zone de cuisson active (30, 31, 32, 33).

2. Agencement de cuisine selon la revendication 1, **caractérisé en ce que** l'au moins un élément de distribution (220) est orienté de sorte que la direction d'émission (ZL) de l'air frais est, en vue du dessus à la perpendiculaire sur la surface du champ de cuisson (3), inclinée à l'horizontale par rapport à une perpendiculaire au côté d'aspiration (2000).

3. Agencement de cuisine selon la revendication 2, **caractérisé en ce que** l'élément de distribution (220) est orienté de sorte qu'un angle inférieur à 90° existe entre le côté d'aspiration (2000) de l'orifice d'aspiration (200) et la direction de distribution (ZL) de l'air frais en vue du dessus à la perpendiculaire sur la surface du champ de cuisson (3).

4. Agencement de cuisine selon l'une des revendications 1 à 3, **caractérisé en ce que** l'élément de distribution (220) s'étend vers le haut dans le plan du champ de cuisson (3) et l'orifice d'air frais (221) se situe à une hauteur se trouvant à proximité du côté supérieur du champ de cuisson (3).

5. Agencement de cuisine selon l'une des revendications 1 à 4, **caractérisé en ce que** l'orifice d'air frais (221) est orienté de sorte qu'en vue latérale sur le champ de cuisson (3), la direction de distribution (ZL) de l'air frais est inclinée vers le haut par rapport à l'horizontale, de préférence de 1 à 5° vers le haut.

6. Agencement de cuisine selon l'une des revendications 1 à 5, **caractérisé en ce que** le dispositif d'air frais (22) présente deux orifices d'air frais (221) disposés de telle sorte l'un par rapport à l'autre que les directions de distribution (ZL) des deux orifices d'air frais (221) s'étendent, en vue du dessus à la perpendiculaire sur le champ de cuisson (3), de façon symétrique l'un part rapport à l'autre et sont différents l'un de l'autre.

7. Agencement de cuisine selon l'une des revendications 1 à 6, **caractérisé en ce que** le dispositif d'air frais (22) présente au moins un élément de distribution (220) dans lequel deux orifices d'air frais (221) sont insérés.

8. Agencement de cuisine selon l'une des revendications 1 à 7, **caractérisé en ce que** l'orifice d'air frais (221) constitue l'orifice d'une buse ou une fente dans le dispositif d'émission (220).

9. Agencement de cuisine selon l'une des revendications 1 à 8, **caractérisé en ce que** l'orifice d'aspiration (200) se situe dans la surface du champ de cuisson (3) et l'au moins un élément d'émission (220) se situe de préférence dans la surface du champ de cuisson (3) ou dans le voisinage de la surface du champ de cuisson (3).

10. Agencement de cuisine selon l'une des revendications 1 à 9, **caractérisé en ce que** l'au moins un élément de distribution (220) est fixé de façon rotative au dispositif d'air frais (22).

11. Procédé d'exploitation d'un agencement de cuisine selon l'une des revendications 1 à 10, **caractérisé en ce que** lors de l'exploitation du dispositif d'aspiration de vapeur (2), de l'air frais est distribué via au moins un orifice d'air frais (221) à rebours de la direction d'aspiration et dirigé de façon tangentielle sur l'au moins une zone de cuisson active (30, 31, 32, 33), de sorte qu'une dépression est générée dans au moins une région d'une zone de cuisson active (30, 31, 32, 33) du champ de cuisson (3).

12. Procédé selon la revendication 11, **caractérisé en ce que** de l'air frais est distribué à une vitesse de 14m/s à 0,5 bar au niveau de l'orifice d'air frais via l'au moins un orifice d'air frais (221).
